# EUROPÄISCHE PATENTSCHRIFT

(11) **EP 3 430 267 B1**
(45) Veröffentlichungstag und Bekanntmachung des Hinweises auf die Patenterteilung: **28.06.2023**
(21) Anmeldenummer: 17707173.5
(22) Anmeldetag: 14.02.2017
(51) Int. Cl.: F04D 19/00, F04D 25/06, F04D 29/52

(54) **ELEKTROGERÄT MIT LÜFTERANORDNUNG**
ELECTRIC APPLIANCE WITH COOLING FAN UNIT
APPAREIL ÉLECTRIQUE POURVU D'UN ENSEMBLE VENTILATEUR

(30) Priorität: 17.03.2016 DE 102016003204
(43) Veröffentlichungstag der Anmeldung: 23.01.2019
(73) Patentinhaber: SEW-EURODRIVE GmbH & Co. KG, 76646 Bruchsal (DE)
(72) Erfinder: JOPIEN, Reiner, 68753 Waghäusel (DE); GROSS, Werner, 76689 Karlsdorf-Neuthard (DE)
(86) Internationale Anmeldenummer: PCT/EP2017/025028
(87) Internationale Veröffentlichungsnummer: WO 2017/157529

(56) Entgegenhaltungen:
- DE-U1- 20 316 909
- US-A- 1 222 837
- US-A- 4 483 664
- US-A1- 2007 187 128
- US-A1- 2009 238 687
- US-A1- 2012 170 218

## Beschreibung

Die Erfindung betrifft ein Elektrogerät mit Lüfteranordnung.

Es ist allgemein bekannt, dass ein Elektrogerät Wärme erzeugende elektronische Bauelemente aufweist, deren Wärme an die Umgebung abführbar ist über ein Gehäuseteil, das Kühlrippen aufweist.

**Aus der** US 1 222 837 A **ist als nächstliegender Stand der Technik ein tragbares Elektrogerät, welches als deckenmontierbarer Ventilator mit Beleuchtungsfunktion fungiert, bekannt.**

**Aus der** DE 203 16 909 U1 **ist ein Gerätelüfter bekannt.**

**Aus der** US 2012/170218 A1 **ist ebenfalls ein Gerätelüfter bekannt.**

**Aus der** US 2009/238687 A1 **ist ein Gebläse bekannt.**

**Aus der** US 2007/187128 A1 **ist ein Leistungsversorgungsadapter für einen Lüfter bekannt.**

**Aus der** US 4 483 664 A **ist ein tragbares Elektrogerät mit Lüfter bekannt.**

Der Erfindung liegt daher die Aufgabe zugrunde, ein Elektrogerät in einfacher Weise mit hoher Qualität, also geringer Fehlerrate, herstellbar zu machen.

Erfindungsgemäß wird die Aufgabe bei dem Elektrogerät nach den in Anspruch 1 angegebenen Merkmalen gelöst.

Wichtige Merkmale der Erfindung bei dem Elektrogerät sind, dass das Elektrogerät mit Lüfteranordnung vorgesehen ist,
wobei die Lüfteranordnung ein Halteteil und einen oder mehrere, im Halteteil aufgenommene Lüfter aufweist,
wobei der jeweilige Lüfter jeweils ein Lüftergehäuse aufweist, aus welchem eine Versorgungsleitung hervorragt,
**wobei** am Halteteil ein Führungsabschnitt ausgeformt ist,
wobei die jeweilige Versorgungsleitung aus dem Lüftergehäuse des jeweiligen Lüfters in einen vom Führungsabschnitt zumindest teilweise begrenzten Kabelkanal ragt.

Von Vorteil ist dabei, dass bei der Montage des jeweiligen Lüfters eine hohe Qualität erreichbar ist. Denn das Verdrehen des Lüfters ist verhindert oder zumindest beim Zusammenfügen erkennbar.

**Erfindungsgemäß weist** das Lüftergehäuse, insbesondere die äußere Oberfläche eine diskrete Drehsymmetrie auf, insbesondere um die Drehachse des Lüfterflügelrads des Lüfters,
so dass das Lüftergehäuse in mehr als einer einzigen, relativ aufs Halteteil bezogenen Ausrichtung mit dem Halteteil verbindbar ist. Von Vorteil ist dabei, dass der Lüfter selbst zwar eine Symmetrie aufweist und somit verdreht montierbar wäre, jedoch die Versorgungsleitungen das Verdrehen gegenüber der vorgesehenen korrekten Ausrichtung verhindern oder zumindest schnell erkennbar machen, nämlich beim nachfolgenden elektrischen Verbinden mit dem Steckverbinderteil.

**Erfindungsgemäß** ist das Lüftergehäuse quadratisch ausgeführt. Von Vorteil ist dabei, dass ein kostengünstiger einfach aufgebauter Lüfter verwendbar ist.

**Erfindungsgemäß** weist das Lüftergehäuse einen **in Richtung** der Drehachse des Lüfterflügelrads des Lüfters, gesehen quadratischen Umfang oder Außenrand eines Querschnitts auf,

insbesondere wobei die Normalenrichtung der Querschnittsebene parallel zur Drehachse ausgerichtet ist. Von Vorteil ist dabei, dass eine einfache kostengünstige Herstellung ermöglicht ist.

Bei einer vorteilhaften Ausgestaltung ist der Lüfter als Axiallüfter ausgeführt. Von Vorteil ist dabei, dass ein kostengünstiger einfach aufgebauter Lüfter verwendbar ist.

Bei einer vorteilhaften Ausgestaltung ragt die jeweilige Versorgungsleitung aus dem Lüftergehäuse des jeweiligen Lüfters an einem Oberflächenbereich des Lüftergehäuses heraus, insbesondere in den vom Führungsabschnitt zumindest teilweise begrenzten Kabelkanal,
welcher von zwei nächstbenachbarten Spiegelsymmetrieebenen des Lüftergehäuses beabstandet ist und/oder welcher von einem Eckbereich des Lüftergehäuses und von der Mitte zwischen dem Eckbereich und einem zu diesem Eckbereich nächstbenachbarten Eckbereich beabstandet ist. Von Vorteil ist dabei, dass die Qualität erhöht ist, weil fehlerhafte Montage verhinderbar ist.

Bei einer vorteilhaften Ausgestaltung weist das Elektrogerät auch eine erste Leiterplatte, eine zweite Leiterplatte, ein Steckverbinderteil, insbesondere Platinendirektstecker, auf,
wobei der Steckverbinder mit dem Halteteil mechanisch verbunden ist, wobei vom Lüfter zum Steckverbinder elektrische Versorgungsleitungen des Lüfters geführt sind,
wobei jeweilige Federkontakte des Steckverbinders in elektrischem Kontakt mit jeweiligen Leiterbahnen der zweiten Leiterplatte sind. Von Vorteil ist dabei, dass das Elektrogerät komplex und kompakt aufbaubar ist, beispielsweise als Umrichter.

Von Vorteil ist dabei, dass der Lüfter in einfacher Weise mit dem Steckverbinder elektrisch verbindbar ist und der Steckverbinder einerseits und andererseits der Lüfter vom Halteteil gehalten sind. Somit ist eine verdrehte Montage verhinderbar und der Lüfter in das Halteteil korrekt einbaubar. Auf diese Weise ist eine verdrehgesicherte Montage des Lüfters ermöglicht, da die Länge der Versorgungsleitungen vorgebbar ist und somit bei relativ zum Halteteil verdrehter Montage des Lüfters die Länge der Versorgungsleitungen nicht ausreichend für eine Verbindung des Steckverbinderteils wäre. Außerdem ist der Lüfter am Halteteil vormontierbar, also verbindbar mit dem Halteteil, so dass beide eine vorkomplettierte Einheit bilden, die im Lager einlagerbar ist und bei Herstellung aus dem Lager als Einheit hervorholbar ist. Außerdem ist der Steckverbinder mit dem Halteteil verbindbar und somit ebenfalls in der vorkomplettierten Einheit vorsehbar. Auf diese Weise ist beim Verbinden der vorkomplettierten Einheit, also des Halteteils mit dem mit ihm verbundenen Lüfter und dem mit dem Halteteil ebenfalls verbundenen Steckverbinderteil, mit dem Gehäuseteil ein elektrisches Verbinden des Steckverbinders mit den Leiterbahnen der zweiten Leiterplatte ermöglicht. Somit ist also eine einfache Montage ausführbar die richtige Ausrichtung der vorkomplettierten Einheit zum Gehäuseteil mittels der Verbindungsabschnitte des Halteteils einhaltbar, also eine geringe Fehlerrate oder hohe Qualität in einfacher Weise erreichbar.

Bei einer vorteilhaften Ausgestaltung ist die erste Leiterplatte mit Wärme erzeugenden elektronischen Bauelementen bestückt ist, welche mit dem Gehäuseteil wärmeleitend verbunden sind zur Abfuhr der erzeugten Wärme an die Umgebungsluft. Von Vorteil ist dabei, dass die Verlustwärme über einen Kühlkörper des Gehäuseteils an die Umgebung abführbar ist.

Bei einer vorteilhaften Ausgestaltung weist das Gehäuseteil Kühlrippen auf,
insbesondere wobei die Kühlrippen sich in Richtung des vom Lüfter geförderten Luftstroms erstrecken. Von Vorteil ist dabei, dass der vom Lüfter geförderte Luftstrom entlang der Kühlrippen des Gehäuseteils strömt und somit eine effektive Entwärmung erreichbar ist. Durch die entsprechend korrekte Ausrichtung des Lüfters zu den Kühlrippen ist somit die effektive Entwärmung erreichbar.

**Erfindungsgemäß** weist das Halteteil elastisch verformbare Dome, insbesondere vier elastisch verformbare Dome, auf, wobei die Dome in entsprechende Vertiefungen des Lüfters eingesteckt sind, so dass der Lüfter mit dem Halteteil in Einsteckrichtung kraftschlüssig und in Querrichtung zu dieser Einsteckrichtung formschlüssig verbunden ist,
insbesondere wobei elastisch verbiegbare Domabschnitte der Dome in der jeweiligen Vertiefung des Lüfters elastisch vorgespannt sind zur Erzeugung der kraftschlüssigen Verbindung. Von Vorteil ist dabei, dass eine kraftschlüssige Verbindung in Aufsteckrichtung und eine formschlüssige Verbindung in Querrichtung in einfacher Weise herstellbar ist. Somit ist aber auch eine korrekte Ausrichtung des Lüfters in einfacher Weise erreichbar, also eine hohe Qualität bei der Herstellung.

Bei einer vorteilhaften Ausgestaltung sind am Halteteil elastisch eine oder mehrere auslenkbare Rastnasen zur formschlüssigen Verbindung, insbesondere Klipsverbindung, mit dem Steckverbinder ausgeformt,
insbesondere die in eine jeweilige entsprechende Vertiefung am Steckverbinder greifen oder einen jeweiligen entsprechenden Absatz des Steckverbinders hintergreifen,
insbesondere wobei die Rastnasen beidseitig des Steckverbinders angeordnet sind. Von Vorteil ist dabei, dass eine einfache und schnelle Herstellung der vorkomplettierten Einheit ausführbar ist. Denn der Steckverbinder ist nur einzuklipsen ins Halteteil und der Lüfter aufzuschieben auf die Dome. Somit ist aber wiederum eine korrekte Ausrichtung zueinander bei der Montage erreichbar, also auch eine hohe Qualität.

Bei einer vorteilhaften Ausgestaltung ist am Halteteil ein Anschlag ausgeformt, welcher den Steckverbinder relativ zum Halteteil in Steckrichtung begrenzt,
insbesondere so dass beim Verbinden des Halteteils mit dem Gehäuseteil und somit Aufschieben des Steckverbinderteils auf die zweite Leiterplatte das Steckverbinderteil am Anschlag anliegt. Von Vorteil ist dabei, dass eine genaue Begrenzung des Steckverbinderteils und somit Positionierung, insbesondere in Steckrichtung, erreichbar ist, also auch eine hohe Qualität bei der Fertigung.

Bei einer vorteilhaften Ausgestaltung ist die Länge der elektrischen Versorgungsleitungen derart kurz, dass bei verdrehter Ausrichtung des Lüfters relativ zum Halteteil die elektrischen Versorgungsleitungen nicht vom Lüfter zum Steckverbinder führbar sind. Von Vorteil ist dabei, dass die Versorgungsleitungen aus dem Lüfter, insbesondere aus dem Lüftergehäuse, außermittig austreten und somit bei Verdrehen des Lüfters zu kurz wären, um zum Steckverbinder zu gelangen, wenn dieser in der vorgesehenen Position am Halteteil gehalten ist. Somit ist eine korrekte Ausrichtung bei der Montage in einfacher Weise einhaltbar. Der Steckverbinder ist in der vorgesehenen Position am Halteteil kraftschlüssig und/oder formschlüssig gehalten.

Bei einer vorteilhaften Ausgestaltung treten die elektrischen Versorgungsleitungen axial beabstandet von der axialen Mitte des Lüfters aus dem Lüfter aus,
insbesondere wobei die axiale Richtung die Richtung des vom Lüfter geförderten Luftstroms ist. Von Vorteil ist dabei, dass bei verdrehter Ausrichtung des Lüfters zum Halteteil die Leitungslänge nicht ausreicht, um den Steckverbinder zu erreichen. Somit wird die korrekte Ausrichtung bei der Herstellung erzwungen, wodurch eine hohe Qualität bei der Fertigung erreichbar ist.

Bei einer vorteilhaften Ausgestaltung erstrecken sich die Dome in die Richtung des vom Lüfter geförderten Luftstroms. Von Vorteil ist dabei, dass die Steckrichtung parallel zur Richtung des geförderten Luftstroms ausgerichtet ist. Somit ist die Ausrichtung des Lüfters klar vorgegeben und eine hohe Qualität bei der Fertigung erreichbar.

Bei einer vorteilhaften Ausgestaltung ist der Lüfter als Axiallüfter ausgeführt. Von Vorteil ist dabei, dass die Förderrichtung des Luftstroms parallel zur Erstreckungsrichtung der Kühlrippen ist und somit der geförderte Luftstrom entlang der Kühlrippen strömt.

Bei einer vorteilhaften Ausgestaltung ist die Achse der im Lüfter drehbar gelagerten Welle des Lüfters, mit welcher das Lüfterflügel aufweisende Lüfterrad des Lüfters drehfest verbunden ist, parallel zu dem vom Lüfter geförderten Luftstrom ausgerichtet. Von Vorteil ist dabei, dass der vom Lüfter geförderte Luftstrom in axialer Richtung gerichtet ist. Der Lüfter ist also als Axiallüfter ausgeführt.

Bei einer vorteilhaften Ausgestaltung ist die Aufsteckrichtung des Steckverbinders relativ zur zweiten Leiterplatte parallel zu dem vom Lüfter geförderten Luftstrom ausgerichtet. Von Vorteil ist dabei, dass beim Verbinden der vorkomplettierten Einheit mit dem Gehäuseteil die Steckverbindung, also auch die elektrische Verbindung zwischen den Federkontakten des Steckverbinderteils und Leiterbahnen der Leiterplatte herbeigeführt wird. Somit ist beim Einstecken die Positionierung der vorkomplettierten Einheit korrekt einzuhalten und somit auch eine korrekte Fertigung samt elektrischer Verbindungen erreichbar.

Bei einer vorteilhaften Ausgestaltung ist das Elektrogerät ein Wechselrichter oder ein Umrichter, wobei die Leiterplatte mit steuerbaren Halbleiterschaltern als Wärme erzeugenden Bauelementen bestückt ist,
wobei die Bauelemente wärmeleitend mit dem Gehäuseteil, insbesondere mit den Kühlrippen des Gehäuseteils verbunden ist. Von Vorteil ist dabei, dass das Elektrogerät kompakt ausführbar ist, da die Verlustwärme in einfacher Weise abführbar ist.

Weitere Vorteile ergeben sich aus den Unteransprüchen.

Die Erfindung wird nun anhand von Abbildungen näher erläutert:
In der Figur 1 ist ein Querschnitt durch eine Lüfteranordnung eines Elektrogeräts gezeigt.
In der Figur 2 ist eine Schrägansicht der Lüfteranordnung gezeigt.
In der Figur 3 ist die Lüfteranordnung mit einer Leiterplattenanordnung gezeigt, deren erste Leiterplatte 31 mit Leistungselektronik, insbesondere steuerbaren Leistungs-Halbleiterschaltern, bestückbar ist und deren zweite Leiterplatte 30 mit Signalelektronik bestückbar ist.

Wie in den Figuren gezeigt, weist die Lüfteranordnung ein Halteteil 2 auf, in welchem zwei Lüfter 1 angeordnet sind.

Jeder Lüfter 1 weist dabei ein Lüftergehäuse auf und ein im Lüftergehäuse drehbar gelagertes Lüfterflügelrad. Der Lüfter 1 ist als Axiallüfter ausgeführt, fördert also einen Luftstrom in Richtung der Drehachse des Lüfterflügelrads. In Draufsicht in dieser axialen Richtung weist das Lüftergehäuse jeweils einen quadratischen Umfang auf.

Die Drehachsen der Lüfterflügel aller Lüfter 1 sind parallel ausgerichtet.

Wie in den Figuren gezeigt, sind die Lüfter 1 nebeneinander und berührend im Halteteil 2 aufgenommen. Außerdem sind sie zueinander parallel ausgerichtet.

Das Halteteil 2 weist einen Führungsabschnitt 3 auf, der einen Kabelkanal umgibt, in welchem Versorgungsleitungen 20 jedes Lüfters 1 geführt sind.

Das Lüftergehäuse weist in jedem Eckbereich des Quadrats eine axial gerichtete Bohrung auf, so dass bei einer Verdrehung des Lüftergehäuses um 90° um die Drehachse des Lüfters 1 das Lüftergehäuse wiederum befestigbar wäre im Halteteil 1.

Dabei ist ein schraubteil durch die jeweilige Bohrung durchführbar und in das Halteteil 2 einschraubbar. Das Lochbild ist also quadratisch. Daher liegt die diskrete Drehsymmetrie mit 90° vor.

Der von den Lüftern 1 geförderte Luftstrom tritt axial aus strömt dann entlang von Kühlrippen eines metallischen Gehäuseteils. Steuerbare Halbleiterschalter eines Wechselrichters sind wärmeleitend mit dem Gehäuseteil verbunden. Dabei sind die Halbleiterschalter auf einer ersten Leiterplatte angeordnet und mit Leiterbahnen der ersten Leiterplatte elektrisch verbunden.

Das Halteteil ist vorzugsweise als Kunststoffspritzgussteil gefertigt und führt den von den Lüftern 1 geförderten Luftstrom zum Gehäuseteil hin, insbesondere zu den Kühlrippen des Gehäuseteils hin.

Senkrecht zur ersten Leiterplatte 31, welche die obengenannte Leistungselektronik hält, ist eine zweite Leiterplatte 30 angeordnet, welche Signalelektronik aufweist. Beide Leiterplatten (30, 31) sind elektrisch verbunden und zusammen am Gehäuseteil gehalten. Somit sind erzeugt die Signalelektronik die pulsweitenmodulierten Ansteuersignale für die steuerbaren Halbleiterschalter.

Ein Steckverbinder, welcher mit den Versorgungsleitungen 4 eines ersten Lüfters verbunden ist, ist mit Leiterbahnen der zweiten Leiterplatte 30 elektrisch verbunden. Somit ist eine Versorgung des ersten Lüfters 1 von der zweiten Leiterplatte 30 aus ermöglicht. Ebenso ist der zweite Lüfter 1 mittels seiner Versorgungsleitungen 4 mit Leiterbahnen der zweiten Leiterplatte 30 elektrisch verbunden.

Das quadratische Lüftergehäuse jedes Lüfters 1 weist vier Spiegelsymmetrieebenen auf, die zur jeweils nächstbenachbarten um einen Winkelbetrag von 45 ° verdreht sind um die zum Lüfter gehörige Drehachse.

Die jeweilige Versorgungsleitung 4 des jeweiligen Lüfters ist dabei am Umfang herausgeleitet, wobei der Umfangsbereich für die Herausleitung ist näher am Eckbereich des Lüftergehäuses als an der Mitte zwischen zwei nächstbenachbarten Eckberiechen des Lüftergehäuses angeordnet. Somit ist die Herausführung der Versorgungsleitungen 4 aus dem Lüftergehäuse unsymmetrisch angeordnet. Bei Verdrehung des Lüftergehäuses um 90° wäre dieser zwar wieder aufnehmbar im Halteteil 2, jedoch würden die Versorgungsleitungen 4 nicht aus dem Lüftergehäuse in den Kabelkanal hineinragen, sondern würden auf einer anderen Seite des Lüfters herausragen. Von dort gäbe es dann aber keine Möglichkeit in den Kabelkanal zu gelangen.

Auf diese Weise ist die relative Orientierung des jeweiligen Lüfters 1 relativ zum Halteteil 2 klar erkennbar und bei der Montage Fehler, insbesondere fehlerhafte relative Drehung des Lüfters 1 gegenüber dem Halteteil 2 vermeidbar.

Zusätzlich wirkt auch die vorgegebene Länge der jeweiligen Versorgungsleitung vom jeweiligen Lüfter zum zugeordneten Steckverbinderteil (21) gegen eine fehlerhafte Ausrichtung des Lüfters 1. Hierzu wird also vor Montage des Lüfters 1 das Steckverbinderteil (21) mit der Versorgungsleitung 4 des Lüfters 1 verbunden. Dabei wird die Länge der Versorgungsleitung 4 fest vorgegeben. Somit ist dann die Montage fehlerfrei ausführbar, also der Lüfter 1 in korrekter Relativlage zum Halteteil 2 mit diesem verbindbar.

Das Halteteil 2 weist Verbindungsabschnitte 20 auf, die laschenartig hervorragen und somit eine einfache Schraubverbindung mit dem Gehäuseteil ermöglichen. Dabei ist in jedem Verbindungsabschnitt eine durchgehende Ausnehmung zur Durchführung einer in eine Gewindebohrung des Gehäuseteils einschraubbaren Verbindungsschraube angeordnet. Beim Einschrauben der jeweiligen Verbindungsschraube in die jeweilige Gewindebohrung des Gehäuseteils drückt dann der Schraubenkopf der Verbindungsschraube den jeweiligen Verbindungsabschnitt 20 an das Gehäuseteil an.

Der Führungsabschnitt 3 ist einstückig am Halteteil 2 ausgeformt und umgibt die Versorgungsleitung 4 zumindest teilweise gehäusebildend. Der Führungsabschnitt 3 ist zwischen der Versorgungsleitung 4 und der ersten Leiterplatte angeordnet. Somit schützt der Führungsabschnitt 3 die Versorgungsleitungen 4 vor Verletzungen durch Pins oder andere auf der ersten Leiterplatte bestückte Bauteile.

Das Elektrogerät ist vorzugsweise zur Speisung eines Elektromotors, insbesondere Drehstrommotors, vorgesehen und als ein Umrichter, ein Wechselrichter oder ein Sanftanlaufgerät ausgeführt.

Die am Gehäuseteil 1 einstückig ausgeformten Kühlrippen 2 sind zueinander und/oder zur Leiterplatte 4 im Wesentlichen parallel ausgerichtet.

Zur elektrischen Versorgung des Lüfters 1 sind die Versorgungsleitungen 30, insbesondere Versorgungskabel, vorgesehen, welche zu dem Steckverbinderteil 21 geführt sind. Insbesondere ist dieses Steckverbinderteil 21 formschlüssig verbunden mit dem Halteteil 2, welches als Kunststoffspritzgussteil gefertigt ist.

Das Steckverbinderteil 21 weist Federkontakte auf, so dass beim Aufstecken des Steckverbinders auf die zweite Leiterplatte 30 die Federkontakte in elektrischen Kontakt gebracht werden mit auf der Leiterplatte 30 angeordneten Leiterbahnabschnitten. Somit ist die elektrische Versorgung des Lüfters 1 von diesen Leiterbahnabschnitten aus über die Federkontakte und die Versorgungsleitungen 4 ausführbar.

Dabei ist die Länge des aus dem Lüftergehäuse des Lüfters 1 herausragenden Abschnitts der Versorgungsleitungen 4 derart klein, dass bei einer Verdrehung des Lüftergehäuses um 90° oder 180° die Länge nicht ausreichend für die Verbindung mit dem Steckverbinderteil (21) und/oder der zweiten Leiterplatte wäre.

Somit ist die korrekte Montage des Lüfters 1 gesichert, also die Einhaltung der vorhergesehenen relativen Lage des Lüfters 1 zum Gehäuseteil. Hierzu ragen die Versorgungsleitungen 4 nicht in der axialen Mitte sondern beabstandet von der axialen Mitte des Lüfters 1 aus dem Lüftergehäuse heraus.

Vorzugsweise ist das Steckverbinderteil (21) formschlüssig am Halteteil gehalten.

Bei einem weiteren erfindungsgemäßen Ausführungsbeispiel sind am Halteiteil 2 **Dome** ausgeformt, welche elastisch verformbar sind. Dabei weisen die Dome vorzugsweise einen Schlitz auf, so dass der jeweilige Dom zwei Abschnitte, also Domabschnitte, aufweist, welche elastisch verbiegbar sind und somit aufeinander zu biegbar sind. Beim Aufstecken des Lüfters 1, also Einführen des jeweiligen Doms in eine jeweilige am Lüfter 1 entsprechend ausgeformte Vertiefung werden die Domabschnitte aufeinander zu gebogen und somit der jeweilige Dom verengt. Auf diese Weise ist der Lüfter 1 kraftschlüssig gehalten am Halteteil 2.

Der Lüfter 1 ist als Axiallüfter ausgeführt. Die Strömungsrichtung des vom Lüfter 1 geförderten Luftstroms ist parallel zur Erstreckungsrichtung der Kühlrippen des Gehäuseteils. Somit strömt der vom Lüfter 1 geförderte Luftstrom entlang der Kühlrippen und nimmt die von Wärme erzeugenden elektronischen Bauteilen ans Gehäuseteil 1 geströmte Wärme auf zur Abfuhr an die Umgebungsluft.

Vorzugsweise wird der vom Lüfter 1 angesaugte Luftstrom von der Umgebungsluft her angesaugt.

Die Dome erstrecken sich in Strömungsrichtung des geförderten Luftstroms, also parallel zu der Erstreckungsrichtung der Kühlrippen.

Ebenso ist die erste Leiterplatte 31 parallel ausgerichtet zur Richtung des vom Lüfter 1 geförderten Luftstroms.

Die Versorgungsleitungen 4 ragen aus dem Lüfter 1 nicht axial mittig heraus, sondern axial beabstandet von der axialen Mitte des Lüfters 1, insbesondere also entgegen des Richtung der vom Lüfter 1 geförderten Luftstroms verschoben zur axialen Mitte.

Dabei ist die axiale Mitte der Mittelpunkt des vom Lüfter 1 überdeckten axialen Bereichs. Die axiale Richtung ist parallel zur Erstreckungsrichtung der Kühlrippen sowie zur Richtung des vom Lüfter 1 geförderten Luftstroms.

Bei Ausführung des Elektrogeräts als Umrichter, der einen Wechselrichter aufweist, sind steuerbare Halbleiterschalter des Wechselrichters wärmeleitend verbunden mit dem Gehäuseteil. Durch die metallische Ausführung des Gehäuseteils ist die Wärme dort aufspreizbar und über die Kühlrippen zur Umgebungsluft hin abführbar. Die aktive Belüftung, also der an den Kühlrippen vorbei strömende, von einem Lüfter 1 angetriebene Luftstrom, verbessert die Wärmeabfuhr, wenn der Lüfter 1 in der vorgesehenen korrekten Weise ausgerichtet ist zu den Kühlrippen. Die korrekte Ausrichtung ist durch die vorgegebene Länge der Versorgungsleitungen 4 gesichert. Denn bei Abweichungen von der korrekten Ausrichtung sind diese Versorgungsleitungen 4 zu kurz und können daher das Steckverbinderteil 21 nicht erreichen.

Bei einem weiteren erfindungsgemäßen Ausführungsbeispiel sind die Dome, insbesondere die Domabschnitte der Dome, mit derartigen Rastnasen ausgeführt, dass der Lüfter durch Eingreifen dieser Rastnasen in entsprechend geformte Vertiefungen am Lüfter klipsverbindbar ist mit dem Halteteil 2.

### Bezugszeichenliste

1 Lüfter
2 Halteteil
3 Führungsabschnitt
4 Versorgungsleitung
20 Verbindungsabschnitt
21 Steckverbinderteil
30 zweite Leiterplatte
31 erste Leiterplatte

## Patentansprüche

1. Elektrogerät mit Lüfteranordnung,
wobei die Lüfteranordnung ein Halteteil (2) und einen oder mehrere, im Halteteil (2) aufgenommene Lüfter (1) aufweist,
wobei der jeweilige Lüfter (1) jeweils ein Lüftergehäuse aufweist, aus welchem eine Versorgungsleitung (4) hervorragt,
**wobei** am Halteteil (2) ein Führungsabschnitt (3) ausgeformt ist,
wobei die jeweilige Versorgungsleitung (4) aus dem Lüftergehäuse des jeweiligen Lüfters (1) in einen vom Führungsabschnitt (3) zumindest teilweise begrenzten Kabelkanal ragt.
**dadurch gekennzeichnet, dass**
**das Lüftergehäuse, insbesondere die äußere Oberfläche, eine diskrete Drehsymmetrie aufweist, insbesondere um die Drehachse des Lüfterflügelrads des Lüfters (1),**
**so dass das Lüftergehäuse in mehr als einer einzigen, relativ aufs Halteteil (2) bezogenen Ausrichtung mit dem Halteteil (2) verbindbar ist,**
wobei **das Lüftergehäuse einen in Richtung der Drehachse des Lüfterflügelrads des Lüfters (1) gesehen quadratischen Umfang oder Außenrand eines Querschnitts aufweist,**
wobei **das Halteteil (2) elastisch verformbare Dome, insbesondere vier elastisch verformbare Dome, aufweist, wobei die Dome in entsprechende Vertiefungen des Lüfters (1) eingesteckt sind, so dass der Lüfter (1) mit dem Halteteil (2) in Einsteckrichtung, kraftschlüssig und in Querrichtung zu dieser Einsteckrichtung formschlüssig, verbunden ist.**

2. Elektrogerät nach Anspruch 1,
**dadurch gekennzeichnet, dass**
**die Normalenrichtung der Querschnittsebene parallel zur Drehachse ausgerichtet ist.**

3. Elektrogerät nach mindestens einem der vorangegangenen Ansprüche,
**dadurch gekennzeichnet, dass**
der Lüfter (1) als Axiallüfter ausgeführt ist.

4. Elektrogerät nach mindestens einem der vorangegangenen Ansprüche,
**dadurch gekennzeichnet, dass**
die jeweilige Versorgungsleitung (4) aus dem Lüftergehäuse des jeweiligen Lüfters (1) an einem Oberflächenbereich des Lüftergehäuses herausragt, insbesondere in den vom Führungsabschnitt (3) zumindest teilweise begrenzten Kabelkanal,
welcher von zwei nächstbenachbarten Spiegelsymmetrieebenen des Lüftergehäuses beabstandet ist und/oder welcher von einem Eckbereich des Lüftergehäuses und von der Mitte zwischen dem Eckbereich und einem zu diesem Eckbereich nächstbenachbarten Eckbereich beabstandet ist.

5. Elektrogerät nach mindestens einem der vorangegangenen Ansprüche,
**dadurch gekennzeichnet, dass**
das Elektrogerät auch eine erste Leiterplatte (31), eine zweite Leiterplatte (30), ein Steckverbinderteil (21), insbesondere Platinendirektstecker, aufweist,
wobei der Steckverbinder mit dem Halteteil (2) mechanisch verbunden ist, wobei vom Lüfter (1) zum Steckverbinder elektrische Versorgungsleitungen (4) des Lüfters (1) geführt sind,
wobei jeweilige Federkontakte des Steckverbinders in elektrischem Kontakt mit jeweiligen Leiterbahnen der zweiten Leiterplatte (30) sind.

6. Elektrogerät nach Anspruch 5,
**dadurch gekennzeichnet, dass**
die erste Leiterplatte (31) mit Wärme erzeugenden elektronischen Bauelementen bestückt ist, welche mit dem Gehäuseteil wärmeleitend verbunden sind zur Abfuhr der von den Bauelementen erzeugten Wärme an die Umgebungsluft.

7. Elektrogerät nach mindestens einem der vorangegangenen Ansprüche,
**dadurch gekennzeichnet, dass**
das Gehäuseteil Kühlrippen aufweist,
insbesondere wobei die Kühlrippen sich in Richtung des vom Lüfter (1) geförderten Luftstroms erstrecken.

8. Elektrogerät nach mindestens einem der vorangegangenen Ansprüche,
**dadurch gekennzeichnet, dass**
elastisch verbiegbare Domabschnitte der Dome in der jeweiligen Vertiefung des Lüfters (1) elastisch vorgespannt sind zur Erzeugung der kraftschlüssigen Verbindung.

9. Elektrogerät nach mindestens einem der vorangegangenen Ansprüche,
**dadurch gekennzeichnet, dass**
die Länge der elektrischen Versorgungsleitungen (4) derart kurz ist, dass bei insbesondere um die Drehachse des Lüfterflügelrads des jeweiligen Lüfters (1) verdrehter Ausrichtung des jeweiligen Lüfters (1) relativ zum Halteteil (2) die elektrischen Versorgungsleitungen (4) nicht vom Lüfter (1) zum Steckverbinder führbar sind.

10. Elektrogerät nach mindestens einem der vorangegangenen Ansprüche,
**dadurch gekennzeichnet, dass**
die elektrischen Versorgungsleitungen (4) axial beabstandet von der axialen Mitte des Lüfters (1) aus dem Lüfter (1) austreten,
insbesondere wobei die axiale Richtung die Richtung des vom Lüfter (1) geförderten Luftstroms ist.

11. Elektrogerät nach Anspruch 9,
**dadurch gekennzeichnet, dass**
die Dome sich in die Richtung des vom Lüfter (1) geförderten Luftstroms erstrecken.

12. Elektrogerät nach mindestens einem der vorangegangenen Ansprüche,
**dadurch gekennzeichnet, dass**
die Achse der im Lüfter (1) drehbar gelagerten Welle des Lüfters (1), mit welcher das Lüfterflügel aufweisende Lüfterrad des Lüfters (1) drehfest verbunden ist, parallel zu dem vom Lüfter (1) geförderten Luftstrom ausgerichtet ist.

13. Elektrogerät nach Anspruch 5,
**dadurch gekennzeichnet, dass**
die Aufsteckrichtung des Steckverbinders relativ zur zweiten Leiterplatte (30) parallel zu dem vom Lüfter (1) geförderten Luftstrom ausgerichtet ist,
und/oder dass
das Elektrogerät ein Wechselrichter oder ein Umrichter ist, wobei die Leiterplatte (30) mit steuerbaren Halbleiterschaltern als Wärme erzeugenden Bauelementen bestückt ist,
wobei die Bauelemente wärmeleitend mit dem Gehäuseteil, insbesondere mit den Kühlrippen des Gehäuseteils verbunden ist.

14. Elektrogerät nach mindestens einem der vorangegangenen Ansprüche,
**dadurch gekennzeichnet, dass**
**auf das Gehäuseteil ein Steuerelektronik aufweisendes Modul aufgesetzt ist, welches zusammen mit dem Gehäuseteil den Raumbereich begrenzt, in welchem das Halteteil (2) mit dem Lüfter (1) aufgenommen ist,**
**und/oder dass**
**Signalleitungen von der Steuerelektronik zu dem steuerbaren Halbleiterschaltern führen, insbesondere so, dass die steuerbaren Halbleiterschalter von der Steuerelektronik ansteuerbar sind.**

## Claims

1. An electric appliance with a fan arrangement,
wherein the fan arrangement has a holding part (2) and one or a plurality of fans (1) received in the holding part (2),
wherein the respective fan (1) has in each case a fan housing from which there projects a supply line (4),
wherein a guide portion (3) is formed at the holding part (2),
wherein the respective supply line (4) projects from the fan housing of the respective fan (1) into a cable channel at least partially bounded by the guide portion (3),
**characterised in that**
the fan housing, in particular the outer surface, has discrete rotational symmetry, in particular about the rotational axis of the fan impeller of the fan (1),
so that the fan housing is connectable to the holding part (2) in more than a single orientation related to the holding part (2),
wherein the fan housing has a square circumference or outer edge of a cross-section when viewed in the direction of the rotational axis of the fan impeller of the fan (1),
wherein the holding part (2) has elastically deformable domes, in particular four elastically deformable domes, wherein the domes are inserted in appropriate recesses of the fan (1), so that the fan is connected to the holding part (2) in a force-locked manner in an insertion direction and in a force-locked manner in a transverse direction to this insertion direction.

2. An electric appliance according to claim 1,
**characterised in that**
the normal direction of the cross-sectional plane is oriented parallel to the rotational axis.

3. An electric appliance according to at least one of the preceding claims,
**characterised in that**
the fan (1) is in the form of an axial fan.

4. An electric appliance according to at least one of the preceding claims,
**characterised in that**
the respective supply line (4) projects from the fan housing of the respective fan (1) at a surface region of the fan housing, in particular into the cable channel at least partially bounded by the guide portion (3),
which cable channel is spaced apart from two next-adjacent planes of mirror symmetry of the fan housing and/or which cable channel is spaced apart from a corner region of the fan housing and from the centre between the corner region and a corner region next adjacent to this corner region.

5. An electric appliance according to at least one of the preceding claims,
**characterised in that**
the electric appliance also has a first printed circuit board (31), a second printed circuit board (30), a connector part (21), in particular a circuit board direct connector,
wherein the connector is mechanically connected to the holding part (2), wherein electrical supply lines (4) of the fan (1) are run from the fan (1) to the connector,
wherein respective spring contacts of the connector are in electrical contact with respective strip conductors of the second printed circuit board (30).

6. An electric appliance according to claim 5,
**characterised in that**
the first printed circuit board (31) is equipped with heat-generating electronic components which are connected to the housing part in a heat-conducting manner for dissipation of the heat generated by the components to the ambient air.

7. An electric appliance according to at least one of the preceding claims,
**characterised in that**
the housing part has cooling ribs,
in particular wherein the cooling ribs extend in the direction of the air flow conveyed by the fan (1).

8. An electric appliance according to at least one of the preceding claims,
**characterised in that**
elastically bendable dome portions of the domes are, for production of the force-locked connection, elastically pre-tensioned in the respective recess of the fan (1).

9. An electric appliance according to at least one of the preceding claims,
**characterised in that**
the length of the electrical supply lines (4) is so short that upon rotated orientation, in particular about the rotational axis of the fan impeller of the respective fan (1), of the respective fan (1) relative to the holding part (2), the electrical supply lines (4) cannot be run from the fan (1) to the connector.

10. An electric appliance according to at least one of the preceding claims,
**characterised in that**
the electrical supply lines (4) issue from the fan (1) at an axial distance from the axial centre of the fan (1),
in particular wherein the axial direction is the direction of the air flow conveyed by the fan (1).

11. An electric appliance according to claim 9,
**characterised in that**
the domes extend in the direction of the air flow conveyed by the fan (1).

12. An electric appliance according to at least one of the preceding claims,
**characterised in that**
the axis of the shaft, of the fan (1), rotatably mounted in the fan (1), with which shaft there is connected in a rotationally-fixed manner the fan impeller having fan blades, is oriented parallel to the air flow conveyed by the fan (1).

13. An electric appliance according to claim 5,
**characterised in that**
the attachment direction of the connector relative to the second printed circuit board (30) is oriented parallel to the air flow conveyed by the fan (1),
and/or **in that**
the electric apparatus is an inverter or a converter, wherein the printed circuit board (30) is equipped with controllable semiconductor switches as heat-generating components,
wherein the components are connected to the housing part, in particular to the cooling ribs of the housing part, in a heat-conducting manner.

14. An electric appliance according to at least one of the preceding claims,
**characterised in that**
a module having control electronics is placed onto the housing part, which module together with the housing part bounds the spatial region in which there is received the holding part (2) with the fan (1),
and/or **in that**
signal lines run from the control electronics to the controllable semiconductor switches, in particular in such a manner that the controllable semiconductor switches are controllable by the control electronics.

## Revendications

1. Appareil électrique comprenant un ensemble de ventilateurs,
l'ensemble de ventilateurs présentant une partie de maintien (2) et un ou plusieurs ventilateurs (1) logés dans la partie de maintien (2),
le ventilateur respectif (1) présentant un boîtier de ventilateur respectif, à partir duquel une ligne d'alimentation (4) fait saillie,
une section de guidage (3) étant formée sur la partie de maintien (2),
la ligne d'alimentation respective (4) faisant saillie à partir du boîtier de ventilateur du ventilateur respectif (1) dans un chemin de câble au moins partiellement délimité par la section de guidage (3),
**caractérisé en ce que**
le boîtier de ventilateur, en particulier la surface extérieure, présente une symétrie de rotation discrète, en particulier autour de l'axe de rotation de la roue du boîtier de ventilateur (1),
de sorte que le boîtier de ventilateur peut être raccordé à la partie de maintien (2) dans plus d'une seule orientation par rapport à la partie de maintien (2),
le boîtier de ventilateur présentant un périmètre ou un bord extérieur carré d'une section transversale en regardant dans la direction de l'axe de rotation de la roue de boîtier de ventilateur (1),
la partie de maintien (2) présentant des dômes déformables de manière élastique, en particulier quatre dômes déformables de manière élastique, les dômes étant insérés dans des cavités correspondantes du ventilateur (1), de sorte que le ventilateur (1) est raccordé à la partie de maintien (2) dans la direction d'insertion par liaison de force, et par liaison de forme dans la direction transversale à cette direction d'insertion.

2. Appareil électrique selon la revendication 1,
**caractérisé en ce que**
la direction normale du plan de section transversale est orientée parallèlement à l'axe de rotation.

3. Appareil électrique selon au moins l'une quelconque des revendications précédentes,
**caractérisé en ce que**
le ventilateur (1) est réalisé sous la forme d'un ventilateur axial.

4. Appareil électrique selon au moins l'une quelconque des revendications précédentes.
**caractérisé en ce que**
la ligne d'alimentation respective (4) fait saillie à partir du boîtier de ventilateur du ventilateur respectif (1) au niveau d'une zone de surface du boîtier de ventilateur, en particulier dans le chemin de câble au moins partiellement délimité par la section de guidage (3),
qui est espacé de deux plans de symétrie miroir adjacents du boîtier de ventilateur et/ou qui est espacé d'une zone d'angle du boîtier de ventilateur et du centre entre la zone d'angle et une zone d'angle adjacente à cette zone d'angle.

5. Appareil électrique selon au moins l'une quelconque des revendications précédentes,
**caractérisé en ce que**
l'appareil électrique présente également une première carte de circuit imprimé (31), une seconde carte de circuit imprimé (30), une partie de connecteur enfichable (21), en particulier une fiche directe en platine,
le connecteur enfichable étant raccordé mécaniquement à la partie de maintien (2), des lignes d'alimentation électriques (4) du ventilateur (1) étant guidées du ventilateur (1) jusqu'au connecteur enfichable,
des contacts à ressort respectifs du connecteur enfichable étant en contact électrique avec des pistes conductrices respectives de la seconde carte de circuit imprimé (30).

6. Appareil électrique selon la revendication 5,
**caractérisé en ce que**
la première carte de circuit imprimé (31) est équipée de composants électroniques générant de la chaleur qui sont reliés de manière thermoconductrice à la partie de boîtier pour évacuer la chaleur générée par les composants vers l'air ambiant.

7. Appareil électrique selon au moins l'une quelconque des revendications précédentes,
**caractérisé en ce que**
la partie de boîtier présente des ailettes de refroidissement,
les ailettes de refroidissement s'étendant en particulier dans la direction du flux d'air transporté par le ventilateur (1).

8. Appareil électrique selon au moins l'une quelconque des revendications précédentes,
**caractérisé en ce que**
les sections de dôme pouvant être pliées de manière élastique des dômes dans la cavité respective du ventilateur (1) sont précontraintes de manière élastique pour générer la liaison de force.

9. Appareil électrique selon au moins l'une quelconque des revendications précédentes,
**caractérisé en ce que**
la longueur des lignes d'alimentation électriques (4) est si courte que lorsque le ventilateur respectif (1) est orienté par rapport à la partie de maintien (2), en particulier tourné autour de l'axe de rotation de la roue du ventilateur respectif (1), les lignes d'alimentation électriques (4) ne peuvent pas être guidées du ventilateur (1) vers le connecteur enfichable.

10. Appareil électrique selon au moins l'une quelconque des revendications précédentes,
**caractérisé en ce que**
les lignes d'alimentation électrique (4) sortent du ventilateur (1) à distance axiale du centre axial du ventilateur (1),
la direction axiale étant en particulier la direction du flux d'air transporté par le ventilateur (1).

11. Appareil électrique selon la revendication 9,
**caractérisé en ce que**
les dômes s'étendent dans la direction du flux d'air transporté par le ventilateur (1).

12. Appareil électrique selon au moins l'une quelconque des revendications précédentes,
**caractérisé en ce que**
l'axe de l'arbre du ventilateur (1) monté rotatif dans le ventilateur (1), auquel la roue de ventilateur (1) présentant les pales de ventilateur est reliée de manière solidaire en rotation, est orienté parallèlement au flux d'air transporté par le ventilateur (1).

13. Appareil électrique selon la revendication 5,
**caractérisé en ce que**
la direction d'enfichage du connecteur enfichable par rapport à la seconde carte de circuit imprimé (30) est alignée parallèlement au flux d'air transporté par le ventilateur (1),
et/ou **en ce que**
l'appareil électrique est un onduleur ou un convertisseur, la carte de circuit imprimé (30) étant équipée de commutateurs à semi-conducteurs pouvant être commandés en tant que composants générant de la chaleur,
les composants étant reliés de manière thermoconductrice à la partie de boîtier, en particulier aux ailettes de refroidissement de la partie de boîtier.

14. Appareil électrique selon au moins l'une quelconque des revendications précédentes,
**caractérisé en ce que**
un module de commande électronique est monté sur la partie de boîtier, ce module délimitant avec la partie de boîtier la zone dans laquelle la partie de maintien (2) est logée avec le ventilateur (1),
et/ou **en ce que**
des lignes de signal de l'électronique de commande aux commutateurs à semi-conducteurs pouvant être commandés, en particulier de manière à ce que les commutateurs à semi-conducteurs pouvant être commandés puissent être commandés par l'électronique de commande.
